# EUROPÄISCHE PATENTSCHRIFT

(11) **EP 0 679 844 B1**
(45) Veröffentlichungstag und Bekanntmachung des Hinweises auf die Patenterteilung: **29.08.2001**
(21) Anmeldenummer: 95104626.7
(22) Anmeldetag: 29.03.1995
(51) Int. Cl.: F24F 13/06

(54) **Bodenquellauslass aus einem zylindrischen Gehäuse**
Floor air outlet with cylindrical housing
Sortie d'air de plancher avec boîtier cylindrique

(30) Priorität: 28.04.1994 DE 9407055 U
(43) Veröffentlichungstag der Anmeldung: 02.11.1995
(73) Patentinhaber: H KRANTZ-TKT GmbH, 51465 Bergisch Gladbach (DE)
(72) Erfinder: Schweikert, Wolfgang, Dipl.-Ing., D-52223 Stolberg (DE)
(74) Vertreter: Bauer, Dirk, Dipl.-Ing. Dipl.-Kfm.

(56) Entgegenhaltungen:
- EP-A- 0 369 456
- DE-A- 3 928 621
- DE-U- 8 810 620

## Beschreibung

Die Erfindung betrifft einen Bodenquellauslaß aus einem zylindrischen Gehäuse mit einer bodenseitig koaxial angeordneten Einströmöffnung und einer konzentrisch zu dieser deckenseitig angeordneten Ringscheibe. Diese ist mit gleichmäßig verteilten, radial ausgerichteten Ausströmschlitzen versehen.

Bei einem derartigen, aus der DE 39 28 621 A1 bekannten Bodenquellauslaß besteht das Gehäuse aus einem zylindrischen Stutzen mit einem konzentrischen Einsatz. Der Stutzen ist mit einem sich radial nach außen bogenförmig erweiternden Kragen versehen, der in einen auf dem Rand einer Bodenöffnung aufliegenden Flansch übergeht. Der sich von oben nach unten trichterförmig verengende Einsatz bildet in der Ebene des am Stutzen angeschlossenen Flansches eine Ringscheibe, in welcher radial ausgerichtete Ausströmschlitze in gleichmäßiger Verteilung vorgesehen sind. Eine äußere radiale Begrenzung erfahren die Ausströmschlitze einheitlich durch den sich bogenförmig erweiternden Kragen des Stutzens.

Die vorstehend beschriebene Ausbildung des bekannten Bodenquellauslasses bewirkt durch die einheitliche bogenförmige äußere radiale Begrenzung der Ausströmschlitze, daß die Zuluft extrem flach und mit relativ hoher Geschwindigkeit über den Fußboden strömend in den Raum eingeblasen wird. Ersetzt man die bogenförmige radiale Begrenzung der Ausströmschlitze durch eine im wesentlichen vertikal ausgerichtete Begrenzung, wird die Zuluft senkrecht in den Raum geblasen.

Der Erfindung liegt die Aufgabe zugrunde, einen Bodenquellauslaß vorzuschlagen, der es ermöglicht, die Zuluft mit einem trombenförmigen Strömungsbild sprudelartig in den Raum einzuleiten.

Zur Lösung dieser Aufgabe wird von einem Bodenquellauslaß der im Oberbegriff des Anspruchs 1 beschriebenen Art ausgegangen, der erfindungsgemäß die im kennzeichnenden Teil des Anspruchs 1 angegebenen Merkmale aufweist.

Durch die erfindungsgemäße unterschiedliche Ausbildung der schmalseitigen Schlitzlaibungen, indem diese abwechselnd durch eine schiefe Ebene mit kleinerem Neigungsgrad und eine schiefe Ebene mit größerem Neigungsgrad definiert sind, tritt die Zuluft nicht in zwei divergierenden Gruppen von Einzelstrahlen aus, die sich in zunehmender Entfernung vom Quellauslaß gleichfalls voneinander entfernen, sondern die benachbarten Zuluftstrahlen beeinflussen sich in besonders vorteilhafter Weise, indem sich die Strahlen beider Gruppen intensiv miteinander vermischen und das angestrebte trombenförmige Strömungsbild erzeugen.

Nach einer Ausgestaltung der Erfindung sind radial innen liegende schmalseitige Schlitzlaibungen jeweils von einer den Schlitzausströmquerschnitt verengenden Zunge überlagert.

Durch diese Ausgestaltung entsteht bei sämtlichen Ausströmschlitzen in der Ebene ihres Ausströmquerschnitts eine scharfkantige Strömungsumlenkung, durch welche die Ausbreitung der Zuluftströmung insgesamt vergößert wird.

Vorzugsweise ist bei den Ausströmschlitzen, deren schmalseitige Schlitzlaibung den geringeren Neigungsgrad aufweist, der jeweilige Schlitzeinströmquerschnitt durch die Zunge vollständig überlagert.

Durch diese Ausgestaltung wird die unterschiedliche Wirkung der benachbarten Ausströmschlitze noch verstärkt, indem die Zungenspitzen abwechselnd einen Einströmquerschnitt vollständig und einen folgenden Einströmquerschnitt nur teilweise überlagern.

Nach einer weiteren Ausgestaltung der Erfindung sind die radial innen liegenden schmalseitigen Schlitzlaibungen auf einem größeren Durchmesser angeordnet als der Durchmesser der Einströmöffnung des Gehäuses, wobei diese durch eine im Gehäuse höhenverstellbar gelagerte Absperrscheibe verschließbar ist.

Durch diese Ausgestaltung bleiben die Ausströmschlitze unabhängig von der Position der Absperrscheibe durch diese unbeeinflußt.

Um die Einströmöffnung des Quelluftauslasses mit einem Handgriff wahlweise absperren und freigeben zu können, sieht schließlich noch eine Ausgestaltung der Erfindung vor, daß die Absperrscheibe mit Hilfe eines durch eine zentrische Bohrung in einen Deckel des Gehäuses einführbaren Stift gegen die Wirkung einer Druckfeder in die untere Schließposition verlagerbar ist und durch eine an sich bekannte Rasterverriegelung verriegelbar sowie entriegelbar. und durch die Wirkung der Druckfeder in die obere Öffnungsposition verlagerbar ist.

In der Zeichnung ist ein Ausführungsbeispiel eines erfindungsgemäßen Bodenquellauslasses dargestellt und nachfolgend näher beschrieben. Es zeigt:
- Fig. 1: einen vertikalen Querschnitt durch den Auslaß
und
- Fig. 2: einen Grundriß des Auslasses.

Der Bodenquellauslaß umfaßt ein im wesentlichen zylindrisches Gehäuse 1, das in eine Öffnung eines Fußbodens 2 einsetzbar ist, unter dem sich ein Zuluft zuführender Hohlraum befindet. In einem Boden 3 des Gehäuses 1 ist konzentrisch eine Einströmöffnung 4 vorgesehen, über welche der Bodenquellauslaß über den Hohlraum mit Zuluft beaufschlagt wird.

Wie insbesondere Fig. 2 verdeutlicht, ist das Gehäuse 1 deckenseitig mit einer Ringscheibe 5 versehen, in der radial ausgerichte Ausströmschlitze 6 und 7 vorgesehen sind. Abwechselnd folgt einem Ausströmschlitz 6 ein Ausströmschlitz 7.

Wie die Querschnittsdarstellung in Fig. 1 veranschaulicht, sind die Ausströmschlitze 6 und 7 mit einer radial außen liegenden schmalseitigen Schlitzlaibung 8 bzw. 9 versehen. Diese sind jeweils durch eine schiefe Ebene mit unterschiedlichem Neigungsgrad definiert, wobei die Schlitzlaibung 8 einen geringeren Neigungsgrad als die Schlitzlaibung 9 aufweist.

Innerhalb der Ringscheibe 5 ist eine mit Teppichboden 10 oder dergleichen verkleidete, kreisrunde Abdeckplatte 11 eingesetzt, die mit einem radial nach außen vorstehenden Kragen im Bereich der Ausströmschlitze 6 und 7 Zungen 12 bildet. Diese überragen jeweils eine radial innen liegende schmalseitige Schlitzlaibung 13 der Ausströmschlitze 6 und 7. Während der jeweilige Einströmquerschnitt der Ausströmschlitze 6 infolge der geringer geneigten Schlitzlaibung 8 von einer Zunge 12 vollständig überlagert ist, wird der Einströmquerschnitt der Ausströmschlitze 7 infolge der steileren Schlitzlaibung 9 nur teilweise überlagert.

Der Bodenquellauslaß ist aus der dargestellten aktiven Offenstellung in einfacher Weise in eine passive Schließstellung überführbar. Dazu ist im Gehäuse 1 eine über senkrechte Stege 14 geführte Absperrscheibe 15 gegen die Wirkung einer Druckfeder 16 auf einen elastischen Ringwulst 17 am Rand der Einströmöffnung 4 absenkbar und durch eine an sich bekannte Rasterverriegelung arretierbar. Diese kann so ausgebildet sein, wie sie bei Kugelschreibern Verwendung findet, wobei die Kugelschreibermine zwischen zwei Endposition axial verschiebbar gelagert ist und durch eine einfache Druckknopfbetätigung wechselweise in der einen oder anderen Position fixierbar ist. Beim dargestellten Ausführungsbeispiel ist der Absperrscheibe 15 konzentrisch ein entsprechender Druckknopf 16 zugeordnet, der sich mit einem einfachen, nicht dargestellten Stift betätigen läßt. Dazu ist im Teppichboden 10 und in der Abdeckplatte 11 1 eine zum Druckknopf 16 koaxiale Bohrung 18 vorgesehen, durch die sich der Stift zur Betätigung einführen läßt. Durch einen mit dem Stift auf den Druckknopf 16 ausgeübten Druck kann die über drei Distanzbolzen 19 gegen die Unterseite der Abdeckplatte abgestützte Absperrscheibe 15 in die untere Absperrposition verschoben und darin verriegelt werden. Mit dem gleichen Stift erfolgt gleichfalls die Entriegelung der Abdeckplatte 11, so daß diese durch den Druck der Feder 16 in die dargestellte Offenstellung angehoben und darin gehalten wird.

## Patentansprüche

1. Bodenquellauslaß aus einem zylindrischen Gehäuse (1) mit einer bodenseitig koaxial angeordneten Einströmöffnung (4) und einer konzentrisch zu dieser deckenseitig angeordneten Ringscheibe (5), die in gleichmäßiger Verteilung mit radial ausgerichteten Ausströmschlitzen (6, 7) versehen ist, **dadurch gekennzeichnet**, daß aufeinanderfolgende Ausströmschlitze (6, 7) abwechselnd unterschiedlich ausgebildet sind, wobei radial außen liegende schmalseitige Schlitzlaibungen (8, 9) der Ausströmschlitze (6, 7) durch im Neigungsgrad unterschiedlich schiefe Ebenen definiert sind.

2. Bodenquellauslaß nach Anspruch 1, **dadurch gekennzeichnet**, daß radial innen liegende schmalseitige Schlitzlaibungen jeweils von einer den Schlitzausströmquerschnitt verengenden Zunge (12) überlagert sind.

3. Bodenquellauslaß nach Anspruch 1 oder 2, **dadurch gekennzeichnet**, daß bei den Ausströmschlitzen (6, 7), deren schmalseitige Schlitzlaibung (8) den geringeren Neigungsgrad aufweist, der jeweilige Schlitzeinströmquerschnitt durch die Zunge (12) vollständig überlagert ist.

4. Bodenquellauslaß nach einem der Ansprüche 1 bis 3, **dadurch gekennzeichnet**, daß die radial innen liegenden schmalseitigen Schlitzlaibungen (13) auf einem größeren Durchmesser angeordnet sind als der Durchmesser der Einströmöffnung (4) des Gehäuses (1) und diese durch eine im Gehäuse (1) höhenverstellbar gelagerte Absperrscheibe (15) verschließbar ist.

5. Bodenquellauslaß nach Anspruch 4, **dadurch gekennzeichnet**, daß die Absperrscheibe (15) mit Hilfe eines durch eine zentrische Bohrung (18) in einen Deckel (11) des Gehäuses (1) einführbaren Stift gegen die Wirkung einer Druckfeder (16) in die untere Schließposition verlagerbar ist und durch eine an sich bekannte Rasterverriegelung verriegelbar sowie entriegelbar und durch die Wirkung der Druckfeder (16) in die obere Öffnungsposition verlagerbar ist.

## Claims

1. Floor air outlet made from a cylindrical housing (1) with a coaxially arranged inflow opening (4) in the base and a ring plate (5) arranged concentrically to this on the top, provided with radially directed outflow slits (6, 7) in uniform distribution, **characterised in that** successive outflow slits (6, 7) are formed alternately differently, whereby slit intradoses (8, 9) of the outflow slits (6, 7) lying radially outward on the narrow side are defined by inclined planes of differing slope.

2. Floor air outlet according to Claim 1, **characterised in that** slit intradoses lying radially inward on the narrow side are each overlaid by a tongue (12) restricting the slit outflow cross-section.

3. Floor air outlet according to Claim 1 or 2, **characterised in that** in the outflow slits (6, 7) whose narrow-side intrados (8) has the smaller slope, the respective slit inflow cross-section is fully overlaid by the tongue (12).

4. Floor air outlet according to one of the claims 1 to 3, **characterised in that** the radially inward lying narrow-side slit intradoses (13) are arranged on a larger diameter than the diameter of the inflow opening (4) of the housing (1) and this is closable by a closure disk (15) arranged to be adjustable in height within the housing (1).

5. Floor air outlet according to Claim 4, **characterised in that** the closure disk (15) is displaceable with the aid of a pin insertable through a central bore (18) into a cover (11) of the housing (1) against the action of a pressure spring (16) into the lower closed position and is lockable and unlockable with a known snap-in locking mechanism and through the action of the pressure spring (16) is displaceable into the upper open position.

## Revendications

1. Sortie d'air de plancher, constituée d'un boîtier (1) cylindrique ayant un orifice (4) d'entrée disposé coaxialement du côté du plancher et un disque (5) annulaire disposé concentriquement à celui-ci du côté du plafond et muni d'une manière uniformément répartie de fentes (6, 7) de sortie dirigées radialement, **caractérisée en ce que** des fentes (6, 7) de sortie successives sont constituées en alternance de manière différente, des ébrasements (8, 9) des fentes (6, 7) de sortie se trouvant du petit côté et radialement à l'extérieur étant définis par des plans inclinés à degré d'inclinaison différent.

2. Sortie d'air de plancher suivant la revendication 1, **caractérisée en ce que** des ébrasements de fente se trouvant du petit côté et radialement à l'intérieur sont recouverts respectivement par une languette (12) rétrécissant la section transversale de sortie de la fente.

3. Sortie d'air de plancher suivant la revendication 1 ou 2, **caractérisée en ce que**, pour des fentes (6, 7) de sortie dont les ébrasements (8) se trouvant du petit côté ont des degrés d'inclinaison assez petits, la section transversale d'entrée de la fente est recouverte entièrement par la languette (12).

4. Sortie d'air de plancher suivant l'une des revendications 1 à 3, **caractérisée en ce que** les ébrasements (13) de fente se trouvant du petit côté et radialement vers l'intérieur sont disposés sur un diamètre plus grand que le diamètre de l'orifice (4) d'entrée du boîtier (1), et cet orifice peut être fermé par un disque (15) d'obturation monté réglable en hauteur dans le boîtier (1).

5. Sortie d'air de plancher suivant la revendication 4, **caractérisée en ce que** le disque (15) d'obturation peut être mis en la position inférieure de fermeture à l'encontre de l'action d'un ressort (16) de compression à l'air d'un doigt pouvant être introduit dans le trou (18) central d'un couvercle (11) du boîtier et peut être verrouillé ainsi que déverrouillé par un dispositif de verrouillage en soi connu et être mis en la position supérieure d'ouverture par l'action du ressort (16) de compression.
